# EUROPÄISCHE PATENTSCHRIFT

(11) **EP 2 657 176 B1**
(45) Veröffentlichungstag und Bekanntmachung des Hinweises auf die Patenterteilung: **08.07.2015**
(21) Anmeldenummer: 13155179.8
(22) Anmeldetag: 14.02.2013
(51) Int. Cl.: B66C 23/76

(54) **Fahrzeugkran mit entkoppelbarer Gegengewichtsanordnung**
Crane vehicle with detachable counterweight system
Grue de véhicule avec dispositif de contrepoids pouvant être découplé

(30) Priorität: 30.03.2012 DE 102012006494
(43) Veröffentlichungstag der Anmeldung: 30.10.2013
(73) Patentinhaber: Manitowoc Crane Group France SAS, 69574 Dardilly Cedex (FR)
(72) Erfinder: Stührwoldt, Dieter, 26384 Wilhelmshaven (DE); Maywald, Stephan, 26388 Wilhelmshaven (DE)
(74) Vertreter: Schwabe - Sandmair - Marx

(56) Entgegenhaltungen:
- EP-A2- 1 990 306
- DE-A1- 3 438 937
- JP-U- H 026 766
- JP-U- S4 711 067
- JP-U- S5 756 689
- JP-U- S55 120 681
- US-A- 5 799 806

## Beschreibung

Die vorliegende Erfindung betrifft einen Fahrzeugkran, dessen Gegengewichtsanordnung mittels einer Koppelungseinrichtung an den Ausleger gekoppelt ist, so dass die Lage der Gegengewichtsanordnung von der Wippstellung des Auslegers abhängt.

Aus dem Stand der Technik ist bekannt, am Drehtisch von Fahrzeugkranen Gegengewichte anzuordnen, um dem von der Last am Ausleger auf den Drehtisch wirkenden Moment entgegenzuwirken und dieses zumindest zu verringern. Ferner sind aus dem Stand der Technik Fahrzeugkrane mit Gegengewichten bekannt, deren Lage relativ zum Drehtisch variiert werden kann, um verschiedenen Lastzuständen am Ausleger gerecht zu werden.

Aus der US 2008/0099421 ist ein Fahrzeugkran bekannt, dessen Gegengewichte mittels eines Hydraulikzylinders relativ zum Drehtisch verfahren werden können, wobei die Position der Gegengewichte durch eine Computersteuerung festgelegt wird. Solche Hydrauliksysteme müssen jedoch relativ aufwändig gewartet werden und sind relativ schwer, wobei Funktionsstörungen, beispielsweise aufgrund von Leckage oder Fehlern in der Computersteuerung nicht ganz ausgeschlossen werden können.

Aus der US 6,341,665 ist eine fahrbare Arbeitsbühne mit einem Ausleger und einer Gegengewichtsanordnung bekannt. Die Lage der Gegengewichtsanordnung relativ zum Drehtisch wird hier mittels eines Hebelmechanismus, mittels Hydraulikzylindern oder mittels Motoren fest an den Wippwinkel des Auslegers gekoppelt. Die vorgeschlagene Gegengewichtsanordnung nahe der Wippachse des Auslegers ist für Fahrzeugkrane jedoch weniger geeignet, da ansonsten das Gegengewicht erhöht werden müsste, was aufgrund des für den Straßenverkehr geltenden Maximalgewichts des Fahrzeugkrans Gewichtseinsparungen an anderer Stelle erforderlich machen würde, was letztendlich zu einer reduzierten Traglast des Fahrzeugkrans führen würde. Bei einer weiter von der Wippachse des Auslegers entfernten Anordnung der Gegengewichte sind jedoch Einschränkungen für den Arbeitsbereich des Krans zu befürchten, da das Gegengewicht bei einem maximal ausgewippten Ausleger sehr weit nach hinten verfahren werden würde.

Aus der JP S 55 120 681 U ist ein Kran bekannt, bei welchem der Ausleger mittels eines Gestänges fest mit einem in horizontaler Richtung verschiebbaren Gegengewicht verbunden ist, so dass ein Aus- oder Einwippen des Auslegers jeweils eine horizontale Verschiebung des Gegengewichts bewirkt.

Aus der US 5,799,806 A ist eine Hebebühne bekannt, bei welcher am proximalen Ende des Ausleger um eine horizontale Achse verschwenkbares Gegengewicht angeordnet ist.

Die EP 1 990 306 A2 zeigt einen Mobilkran mit einer im Wesentlichen in horizontaler Richtung verfahrbaren Gegengewichtsanordnung.

Es ist die Aufgabe der vorliegenden Erfindung, einen Fahrzeugkran bereitzustellen, bei dem zumindest einige der oben angesprochenen Probleme gelöst werden.

Diese Aufgabe wird durch den Gegenstand des unabhängigen Patentanspruchs 1 gelöst. Die abhängigen Patentansprüche 2 bis 15 bilden den erfindungsgemäßen Gegenstand vorteilhaft weiter.

Der Fahrzeugkran gemäß der vorliegenden Erfindung umfasst:
- ein Fahrgestell;
- einen auf dem Fahrgestell drehbar gelagerten Drehtisch;
- einen am Drehtisch gelagerten und um eine horizontale Achse wippbaren Ausleger;
- eine am Drehtisch gelagerte Gegengewichtsanordnung, die relativ zum Drehtisch beweglich ist; und
- eine die Lage der Gegengewichtsanordnung mechanisch an den Wippwinkel des Auslegers koppelnde Koppelungseinrichtung,
- wobei die Koppelungseinrichtung entkoppelbar ist und ausgestaltet ist, ausschließlich Druckkräfte vom Ausleger (2) aufzunehmen und an die Gegengewichtsanordnung (3) weiterzuleiten und ausschließlich Druckkräfte von der Gegengewichtsanordnung (3) aufzunehmen und an den Ausleger (2) weiterzuleiten.

Mit anderen Worten wird die Lage der Gegengewichtsanordnung bei eingekoppelter Koppelungseinrichtung fest an den Wippwinkel des Auslegers gekoppelt, wobei bei entkoppelter Koppelungseinrichtung die Lage der Gegengewichtsanordnung bei sich veränderndem Wippwinkel unverändert bleibt. Es kann also zwischen einem eingekoppelten Zustand gewählt werden, welcher beim Auswippen ein zunehmend größeres Gegenmoment durch die Gegengewichte ermöglicht, und einem ausgekoppelten Zustand, bei dem die Lage der Gegengewichtsanordnung relativ zum Drehtisch fest bleibt und der den Einsatz des Krans bei beengten Platzverhältnissen ermöglicht. Eine Entkoppelung soll gemäß einer bevorzugten Ausführungsform auch während des Kranbetriebs möglich sein, also nicht nur während des Rüstens.

Der hier verwendete Begriff "mechanische Koppelung" soll zum Ausdruck bringen, dass gemäß der vorliegenden Erfindung die Lage der Gegengewichtsanordnung direkt, also rein anhand physikalischer Wechselwirkung zwischen Ausleger und Gegengewichtsanordnung vom Wippwinkel des Auslegers abhängig gemacht wird. Eine separate Steuerung der Lage der Gegengewichtsanordnung, beispielsweise mittels eines Computers, samt Sensorik für den Wippwinkel des Auslegers ist somit nicht notwendig, was die Ausfallwahrscheinlichkeit der Koppelungseinrichtung erheblich verringert.

Grundsätzlich denkbar sind für eine mechanische Koppelung sämtliche Einrichtungen, welche es gestatten, die für die Bewegung der Gegengewichtsanordnung erforderliche Kraft vom Ausleger ausgehend in die Gegengewichtsanordnung einzuleiten und umgekehrt. Mit anderen Worten handelt es sich bei der erfindungsgemäßen Koppelungseinrichtung also um eine Kraftübertragungseinrichtung zwischen dem Ausleger und der Gegengewichtsanordnung, die vom Ausleger ausgehende Druckkräfte in die Gegengewichtsanordnung einleitet und von der Gegengewichtsanordnung ausgehende Druckkräfte in den Ausleger einleitet.

Erfindungsgemäß ist die Koppelungseinrichtung ausgestaltet, ausschließlich Druckkräfte vom Ausleger und von der Gegengewichtsanordnung aufzunehmen und an die Gegengewichtsanordnung bzw. den Ausleger weiterzuleiten.

Um diese Aufgabe zu erfüllen, ist auch eine hydraulische Koppelung, welche Kräfte zwischen dem Ausleger und der Gegengewichtsanordnung überträgt vorstellbar. Entgegen dem Stand der Technik werden die erforderlichen Kräfte bzw. Drücke also nicht mittels Hydraulikpumpen erzeugt, sondern direkt durch die Gegengewichtsanordnung und den Ausleger, beispielsweise durch deren auf Kolben wirkende Gewichtskraft.

Gemäß einer weiteren bevorzugten Ausführungsform ist die Bewegung der Gegengewichtsanordnung eine horizontale oder vertikale, insbesondere eine horizontale und vertikale Bewegung. Bei einer rein horizontalen Bewegung der Gegengewichtsanordnung wird lediglich das Moment variiert, welches die Gegengewichtsanordnung entgegen dem Auslegermoment auf den Drehtisch ausübt, während eine rein vertikale Bewegung eine Zu- oder Abnahme der potenziellen bzw. Lageenergie der Gegengewichtsanordnung bewirkt. Im zweiteren Falle ist es also möglich, die zum Heben der Gegengewichtsanordnung aufgebrachte Energie wieder zurückzugewinnen und beispielsweise für das Einwippen des Auslegers zu verwenden, so dass ein Teil der Kraft zum Einwippen des Auslegers eingespart werden kann, welcher von den dafür vorgesehenen Hydraulikmotoren aufgebracht werden müsste.

Eine solche Ausgestaltung bringt den weiteren Vorteil einer Energieeinsparung mit sich, wobei gegebenenfalls sogar die Einrichtungen, die zum Wippen des Auslegers erforderlich sind, kleiner und somit leichter dimensioniert werden können. Dies hat wiederum ein geringeres Eigengewicht des Krans und somit eine weitere Erhöhung des Verhältnisses Tragfähigkeit/Eigengewicht zur Folge.

Gemäß einer besonders bevorzugten Ausführungsform der vorliegenden Erfindung weist die Koppelungseinrichtung ein Gestänge mit zumindest einer Koppelstange auf. Eine solche Koppelstange ist dazu geeignet, Druckkräfte aufzunehmen und so als Kraftübertragung zwischen Ausleger und Gegengewichtsanordnung zu fungieren.

Gemäß einer weiteren bevorzugten Ausführungsform der vorliegenden Erfindung ist zumindest eine Koppelstange des Koppelungseinrichtungs-Gestänges so ausgestaltet, dass zumindest ein Kraftangriff der Koppelstange von einem komplementären Kraftangriff beabstandbar ist. Unter einem Kraftangriff ist eine Stelle an der Koppelstange zu verstehen, an der Kräfte in die Koppelstange eingeleitet und/oder aus ihr ausgeleitet werden können. Durch die Beabstandung des Koppelstangen-Kraftangriffs von einem komplementären Kraftangriff, also einem Kraftangriff, der ansonsten mit dem Koppelstangen-Kraftangriff in Verbindung steht, wird die Entkoppelung der Koppelungseinrichtung bewirkt, da nun keine Kräfte mehr zwischen den komplementären Kraftangriffen übertragen werden.

Grundsätzlich wäre es denkbar, durch Verringerung der axialen Erstreckung einer Koppelstange, beispielsweise über einen Gewindeeingriff von zwei Koppelstangenteilen, die entlang der Längsachse der Koppelstange ineinander eingeschraubt sind, eine Beabstandung komplementärer Kraftangriffe zu bewirken, besonders bevorzugt wird gemäß einer weiteren Ausführungsform jedoch eine Rotation bzw. ein Verschwenken der Koppelstange um einen weiteren Kraftangriff der Koppelstange. Mit anderen Worten wird die Koppelstange hierdurch verschwenkt und "ausgehängt". Alternativ oder zusätzlich könnte die Koppelstange angehoben oder abgesenkt werden, beispielsweise durch Absenken oder Anheben ihres Kraftangriffs, welcher an einer Stempelplatte der Gegengewichtsanordnung angeordnet sein kann, um eine Beabstandung der komplementären Kraftangriffe zu bewirken.

Für eine möglichst einfache und unkomplizierte Beabstandung der komplementären Kraftangriffe ist gemäß einer weiteren bevorzugten Ausführungsform der Koppelstangen-Kraftangriff gabelförmig ausgestaltet, so dass ein beispielsweise bolzenförmiger komplementärer Kraftangriff in den gabelförmigen Kraftangriff eingreifen kann. Es ist jedoch ebenso denkbar, dass der Koppelstangen-Kraftangriff bolzenförmig und der komplementäre Kraftangriff gabelförmig ausgestaltet ist.

Um die weiter oben schon angesprochenen Vorteile der vorliegenden Erfindung zu nutzen, ist gemäß einer besonders bevorzugten Ausführungsform die Koppelungseinrichtung so ausgestaltet, dass ein Auswippen des Auslegers eine Vergrößerung des horizontalen Abstands zwischen der Gegengewichtsanordnung und der Ausleger-Wippachse und/oder eine Erhöhung der vertikalen Lage der Gegengewichtsanordnung bewirkt. Auf diese Weise wird erreicht, dass beim Auswippen des Auslegers das durch die Gegengewichte hervorgerufene Gegenmoment erhöht und/oder die beim Auswippen frei werdende potenzielle Energie des Auslegers durch Erhöhung der Lage der Gegengewichte "zwischengespeichert" wird und so für ein späteres Einwippen des Auslegers wieder zur Verfügung steht. Besonders bevorzugt wird eine Kombination aus der Vergrößerung des horizontalen Abstandes zur Ausleger-Wippachse und der Erhöhung der vertikalen Lage der Gegengewichtsanordnung.

Besonders bevorzugt wird ferner eine Schwenkbewegung der Gegengewichtsanordnung, also eine kombinierte rotatorische/translatorische Bewegung der Gegengewichtsanordnung. Dies kann beispielsweise erreicht werden, indem die Gegengewichtsanordnung am Drehtisch hängend gelagert ist. Hierfür können beispielsweise zumindest zwei Pendelstützen vorgesehen werden, die beispielsweise an zumindest einem zumindest teilweise in einer horizontalen Richtung auskragenden Tragarm angreifen.

Es ist zwar grundsätzlich vorstellbar, dass der Kraftangriff der Koppelstange direkt am Ausleger oder an der Gegengewichtsanordnung angreift, der komplementäre Kraftangriff also direkt am Ausleger oder an der Gegengewichtsanordnung ausgebildet ist, allerdings wird eine weitere Koppelstange bevorzugt, an welcher der komplementäre Kraftangriff ausgebildet ist. Zwischen der Gegengewichtsanordnung und dem Ausleger sind also zumindest zwei Koppelstangen in Reihe geschalten.

Dabei ist es von besonderem Vorteil, wenn die Bewegung der zumindest einen weiteren Koppelstange beim Wippen des Auslegers relativ zum Drehtisch geführt ist, insbesondere mittels zumindest einer an einem zum Drehtisch festen Lagerpunkt gelagerten Führungsstütze, die im Speziellen im Bereich des komplementären Kraftangriffs an der weiteren Koppelstange angreift. Mit anderen Worten wird die weitere Koppelstange also selbst bei einer entkoppelten Konfiguration des Koppelungseinrichtungs-Gestänges geführt, wobei die am Drehtisch gelagerte Führungsstütze eine definierte Bewegung der Koppelstange relativ zum Drehtisch bewirkt. Auf diese Weise wird die definierte Bewegung des Koppelungseinrichtungs-Gestänges durch die Entkoppelung nicht beeinflusst.

Gewöhnlicherweise sind bei Fahrzeugkranen die Gegengewichte am hintersten Ende des Drehtischs gelagert. Eine weitere bevorzugte Ausführungsform der vorliegenden Erfindung sieht demnach die Koppelstange mit dem beabstandbaren Kraftangriff an der Gegengewichtsanordnung gelagert und/oder die Koppelstange mit dem komplementären Kraftangriff bzw. die geführte Koppelstange am Ausleger gelagert vor. Somit wird eine einfachere Entkoppelung am hinteren Ende des Drehtischs ermöglicht, wobei grundsätzlich auch die umgekehrte Ausgestaltung vorstellbar ist.

Von weiterem Vorteil ist eine arretierbare Ausgestaltung der Gegengewichtsanordnung, um diese bei entkoppelter Koppelungseinrichtung relativ zum Drehtisch positionell zu fixieren. Auf diese Weise wird verhindert, dass die Gegengewichtsanordnung ihre Lage ungewollt verändert. Vorteilhaft können unterschiedliche Stellungen vorgesehen werden, in denen die Gegengewichtsanordnung relativ zum Drehtisch arretiert werden kann. Auf diese Weise kann die Lage und somit auch das Gegenmoment beispielsweise auch während des Kraneinsatzes bei eingekoppelter Koppelungseinrichtung variiert und dann in je nach Bedarf unterschiedlichen Positionen bei entkoppelter Koppelungseinrichtung fixiert werden.

Die Erfindung wird im Folgenden anhand einer bevorzugten Ausführungsform näher beschrieben. Sie kann alle hierin beschriebenen Merkmale einzeln sowie in jedweder sinnvollen Kombination umfassen. In den beiliegenden Figuren zeigen:
- Figur 1: einen Fahrzeugkran-Drehtisch mit der erfindungsgemäßen Gegengewichtsanordnung,
- Figur 2: den Drehtisch aus Figur 1 in einem vertikalen Längsschnitt,
- Figur 3/4: den Drehtisch aus Figur 2 im eingewippten/ausgewippten Zustand bei eingekoppelter Koppelungseinrichtung,
- Figur 5/6: den Drehtisch aus Figur 2 im eingewippten/ausgewippten Zustand bei ausgekoppelter Koppelungseinrichtung,
- Figur 7: das Koppelungseinrichtungs-Gestänge ohne den Drehtisch.

In der Figur 1 ist ein Drehtisch 1 des erfindungsgemäßen Fahrzeugkrans zu sehen, wobei ein Ausleger 2 um eine nicht bezeichnete horizontale Wippachse am Drehtisch 1 gelagert und um diese relativ zum Drehtisch 1 wippbar ist. Am hinteren Ende des Drehtischs 1 ist eine Gegengewichtsanordnung 3 zu sehen, welche Gegengewichtsplatten, eine Grundplatte und eine Stempelplatte umfasst, die in der Figur 1 nicht bezeichnet werden.

Im vertikalen Längsschnitt des Drehtischs in der Figur 2 ist die Grundplatte 13 mit einem Hubzylinder zur Stempelplatte 14 zu sehen, wobei auf der Grundplatte 13 die nicht bezeichneten Gegengewichtsplatten gelagert sind. Zu sehen ist ferner die Koppelungseinrichtung 4, welche die Koppelstangen 5 und 6 umfasst, wobei die Koppelstange 5 an der Stempelplatte 14 der Gegengewichtsanordnung 3 drehbar gelagert angreift und sich mit einer weiteren, am unteren Ende des Auslegers drehbar gelagert angreifenden Koppelstange 6 im Eingriff befindet. Schon aus der Figur 2 geht hervor, dass beim Auswippen des Auslegers 2 um die Wippachse die Koppelstange 6 im Wesentlichen horizontal in Richtung der Gegengewichtsanordnung 3 verschoben wird und hierbei die mit ihr in Verbindung stehende Koppelstange 5 gleichfalls in Richtung der Gegengewichtsanordnung 3 bewegt, was wiederum die Gegengewichtsanordnung 3 nach rechts verlagert. Die Gegengewichtsanordnung 3 ist hierbei an vier (durch den zentralen Längsschnitt nur zwei zu sehende) Pendelstützen 10 verschwenkbar hängend am horizontal nach hinten auskragenden Tragarm 11 gelagert. Durch diese Lagerung wird deutlich, dass ein Auswippen des Auslegers 2 eine Schwenkbewegung der Gegengewichtsanordnung 3 von der Ausleger-Wippachse weg nach hinten und zugleich eine Verlagerung der Gegengewichtsanordnung 3 nach oben bewirkt.

Dies kann den Figuren 3 und 4 besonders gut entnommen werden, wobei die Figur 3 den eingewippten und die Figur 4 den ausgewippten Zustand des Auslegers 2 zeigt. In diesen Figuren ist ferner eine Führungsstütze 12 zu sehen, welche im Bereich der Kraftangriffe 7 und 8 der Koppelstangen 5 und 6 an der Koppelstange 6 angreift und somit die beiden Koppelstangen 5 und 6 bei der Wippbewegung des Auslegers 2 führt. Ferner ist die Bewegung der Koppelstange 6 durch einen nicht bezeichneten Durchbruch im Drehtisch hindurch zu sehen.

Wie schon zuvor die Figuren 3 und 4 zeigen auch die Figuren 5 und 6 einen ein- bzw. ausgewippten Zustand des Auslegers, hier allerdings bei einer ausgekoppelten Koppelungseinrichtung 4. Durch Verschieben der Koppelstange 5 mittels Absenken der Stempelplatte 14 durch die zwischen Grundplatte 13 und Stempelplatte 14 befindlichen Hubzylinder, kann der gabelförmige Kraftangriff 7 aus dem komplementären bolzenförmigen Kraftangriff 8 der Koppelstange 6 "ausgehängt" werden, wobei eine Führung der Koppelstange 6 durch die Führungsstütze 12 nach wie vor gegeben ist. Gleichzeitig wird durch das Absenken der Stempelplatte 14 die Gegengewichtsanordnung in eine Arretierungsposition gefahren, um ungewollte Lageänderungen durch Kranbewegungen bei entkoppelter Koppelungseinrichtung zu verhindern. Durch die Entkoppelung wird durch die Ausleger-Wippbewegung keine Lageänderung der Gegengewichtsanordnung 3 mehr bewirkt, vielmehr kann die Koppelstange 6 frei durch die Koppelungseinrichtung 4 hindurch verfahren werden.

Die Figur 7 gewährt einen Blick auf die komplette Hebelkinematik der Koppelungseinrichtung 4 ohne den Drehtisch 1 und den Ausleger 2. Zwei Koppelstangen 5 mit gabelförmigen Kraftangriffen 7 greifen in die bolzenförmigen Kraftangriffe 8 der auslegerseitigen Koppelstangen 6 ein, wobei jeweils zwei, beidseitig zu den Kraftangriffen 7 und 8 angeordnete Stützen 12 die Führung der Koppelstangen 5 und 6 bei der Wippbewegung des Auslegers 2 sicherstellen.

## Patentansprüche

1. Fahrzeugkran umfassend:
- ein Fahrgestell;
- einen auf dem Fahrgestell drehbar gelagerten Drehtisch (1);
- einen am Drehtisch (1) gelagerten und um eine horizontale Achse wippbaren Ausleger (2);
- eine am Drehtisch (1) gelagerte Gegengewichtsanordnung (3), die relativ zum Drehtisch (1) beweglich ist; und
- eine die Lage der Gegengewichtsanordnung (3) mechanisch an den Wippwinkel des Auslegers (2) koppelnde Koppelungseinrichtung (4),
**dadurch gekennzeichnet, dass** die Koppelungseinrichtung (4) entkoppelbar ist und ausgestaltet ist, ausschließlich Druckkräfte vom Ausleger (2) aufzunehmen und an die Gegengewichtsanordnung (3) weiterzuleiten und ausschließlich Druckkräfte von der Gegengewichtsanordnung (3) aufzunehmen und an den Ausleger (2) weiterzuleiten.

2. Fahrzeugkran gemäß Anspruch 1, wobei die Bewegung der Gegengewichtsanordnung (3) eine horizontale oder eine vertikale Bewegung ist, insbesondere eine horizontale und eine vertikale Bewegung umfasst.

3. Fahrzeugkran gemäß einem der Ansprüche 1 oder 2, wobei die Koppelungseinrichtung (4) ein Gestänge mit zumindest einer Koppelstange (5, 6) aufweist.

4. Fahrzeugkran gemäß Anspruch 3, wobei zumindest eine Koppelstange (5) so ausgestaltet ist, dass zumindest ein Kraftangriff (7) der Koppelstange (5) von einem komplementären Kraftangriff (8) beabstandbar ist.

5. Fahrzeugkran gemäß Anspruch 4, wobei ein Rotieren der Koppelstange (5) um einen weiteren Kraftangriff (9) der Koppelstange (5) oder ein Verschieben der Koppelstange (5) durch Absenken der Stempelplatte (14) der Gegengewichtsanordnung (13) die Beabstandung bewirkt.

6. Fahrzeugkran gemäß Anspruch 4 oder 5, wobei der beabstandbare Kraftangriff (7) gabelförmig ausgestaltet ist, um einen Eingriff des komplementären Kraftangriffs (8) zu gestatten.

7. Fahrzeugkran gemäß einem der Ansprüche 1 bis 6, wobei die Koppelungseinrichtung (4) so ausgestaltet ist, dass ein Auswippen des Auslegers (2) eine Vergrößerung des horizontalen Abstands zwischen der Gegengewichtsanordnung (3) und der Ausleger-Wippachse und/oder eine Erhöhung der vertikalen Lage der Gegengewichtsanordnung (3) bewirkt.

8. Fahrzeugkran gemäß einem der Ansprüche 1 bis 7, wobei die Bewegung der Gegengewichtsanordnung (3) eine Schwenkbewegung ist.

9. Fahrzeugkran gemäß einem der Ansprüche 1 bis 8, wobei die Gegengewichtsanordnung (3) am Drehtisch (1) hängend gelagert ist.

10. Fahrzeugkran gemäß Anspruch 9, wobei die Gegengewichtsanordnung (3) mittels zumindest zweier Pendelstützen (10) gelagert ist, die insbesondere an zumindest einem zumindest teilweise horizontal auskragenden Tragarm (11) angreifen.

11. Fahrzeugkran gemäß einem der Ansprüche 4 bis 10, mit zumindest einer weiteren Koppelstange (6), an welcher der komplementäre Kraftangriff (8) ausgebildet ist.

12. Fahrzeugkran gemäß Anspruch 11, wobei die Bewegung der zumindest einen weiteren Koppelstange (6) beim Wippen des Auslegers (2) relativ zum Drehtisch (1) geführt ist, insbesondere mittels zumindest einer an einem zum Drehtisch (1) festen Lagerpunkt gelagerten Führungsstütze (12), die im Speziellen im Bereich des komplementären Kraftangriffs (8) an der weiteren Koppelstange (6) angreift.

13. Fahrzeugkran gemäß einem der Ansprüche 4 bis 12, wobei die Koppelstange (5) mit dem beabstandbaren Kraftangriff (7) an der Gegengewichtsanordnung (3) gelagert ist und/oder die geführte Koppelstange (6) am Ausleger (2) gelagert ist.

14. Fahrzeugkran gemäß einem der Ansprüche 1 bis 13, wobei die Gegengewichtsanordnung (3) ausgestaltet ist, relativ zum Drehtisch (1) arretiert zu werden, insbesondere in unterschiedlichen Stellungen.

## Claims

1. A vehicle crane, comprising:
- a bogie;
- a turntable (1) which is rotatably mounted on the bogie;
- a jib (2) which is mounted on the turntable (1) and can be tilted about a horizontal axis;
- a counterweight assembly (3) which is mounted on the turntable (1) and can be moved relative to the turntable (1); and
- a coupling means (4) which mechanically couples the position of the counterweight assembly (3) to the tilt angle of the jib (2),
**characterised in that** the coupling means (4) can be decoupled and is embodied to receive only pressure forces from the jib (2) and relay them to the counterweight assembly (3) and to receive only pressure forces from the counterweight assembly (3) and relay them to the jib (2).

2. The vehicle crane in accordance with claim 1, wherein the movement of the counterweight assembly (3) is a horizontal or vertical movement, in particular a horizontal and vertical movement.

3. The vehicle crane in accordance with any one of claims 1 or 2, wherein the coupling means (4) comprises a linkage comprising at least one coupling rod (5, 6).

4. The vehicle crane in accordance with claim 3, wherein at least one coupling rod (5) is embodied such that at least one force contact (7) of the coupling rod (5) can be spaced from a complementary force contact (8).

5. The vehicle crane in accordance with claim 4, wherein the force contacts are spaced by rotating the coupling rod (5) about an additional force contact (9) of the coupling rod (5) or shifting the coupling rod (5) by lowering the prop plate (14) of the counterweight assembly (3).

6. The vehicle crane in accordance with claim 4 or 5, wherein the force contact (7) which can be spaced is embodied in the shape of a fork, in order to allow the complementary force contact (8) to engage.

7. The vehicle crane in accordance with any one of claims 1 to 6, wherein the coupling means (4) is embodied such that tilting the jib (2) out increases the horizontal distance between the counterweight assembly (3) and the tilt axis of the jib and/or raises the vertical position of the counterweight assembly (3).

8. The vehicle crane in accordance with any one of claims 1 to 7, wherein the movement of the counterweight assembly (3) is a pivoting movement.

9. The vehicle crane in accordance with any one of claims 1 to 8, wherein the counterweight assembly (3) is mounted suspended on the turntable (1).

10. The vehicle crane in accordance with claim 9, wherein the counterweight assembly (3) is mounted by means of at least two pendulum supports (10) which in particular act on at least one bearing arm (11) which projects at least partially in a horizontal direction.

11. The vehicle crane in accordance with any one of claims 4 to 10, comprising at least one additional coupling rod (6) on which the complementary force contact (8) is formed.

12. The vehicle crane in accordance with claim 11, wherein the movement of the at least one additional coupling rod (6) when the jib (2) is tilted relative to the turntable (1) is guided, in particular by means of at least one guide support (12) which is mounted on a bearing point which is fixed with respect to the turntable (1), wherein the guide support acts on the additional coupling rod (6), specifically in the region of the complementary force contact (8).

13. The vehicle crane in accordance with any one of claims 4 to 12, wherein the coupling rod (5) comprising the force contact (7) which can be spaced is mounted on the counterweight assembly (3) and/or the guided coupling rod (6) is mounted on the jib (2).

14. The vehicle crane in accordance with any one of claims 1 to 13, wherein the counterweight assembly (3) is embodied to be locked in position relative to the turntable (1), in particular in different positions.

## Revendications

1. Grue automotrice comprenant:
- un châssis ;
- une plate-forme tournante (1) montée en rotation sur le châssis ;
- une flèche (2) montée sur la plate-forme tournante (1) et basculable autour d'un axe horizontal ;
- un dispositif de contrepoids (3) monté sur la plate-forme tournante (1) et mobile par rapport à la plate-forme tournante (1) ; et
- et un dispositif de couplage (4) couplant mécaniquement la position du dispositif de contrepoids (3) à l'angle de basculement de la flèche (2),
**caractérisée en ce que** le dispositif de couplage (4) peut être découplé et est configuré pour absorber exclusivement des forces de pression provenant de la flèche (2) et les transmettre au dispositif de contrepoids (3) et absorber exclusivement des forces de pression du dispositif de contrepoids (3) et de les transmettre à la flèche (2).

2. Grue automotrice selon la revendication 1, où le mouvement du dispositif de contrepoids (3) est un mouvement horizontal ou vertical, notamment comprend un mouvement horizontal ou vertical.

3. Grue automotrice selon l'une des revendications 1 ou 2, où le dispositif de couplage (4) comporte une tringlerie avec au moins une tige d'accouplement (5, 6).

4. Grue automotrice selon la revendication 3, où au moins une tige d'accouplement (5) est configurée de telle manière qu'au moins un point d'application d'une force (7) de la tige d'accouplement (5) est apte à être éloigné d'un point d'application d'une force complémentaire (8).

5. Grue automotrice selon la revendication 4, où une rotation de la tige d'accouplement (5) autour d'un autre point d'application d'une force (9) de la tige d'accouplement (5) ou un déplacement de la tige d'accouplement (5) par abaissement de la plaque tampon (14) du dispositif de contrepoids (13) provoquent l'éloignement.

6. Grue automotrice selon la revendication 4 ou 5, où le point d'application de force (7) apte à être éloigné est en forme de fourche afin de permettre un engagement du point d'application de force (8) complémentaire.

7. Grue automotrice selon l'une quelconque des revendications 1 à 6, où le dispositif de couplage (4) est configuré de manière à ce qu'un basculement de la flèche (2) provoque un agrandissement de la distance horizontale entre le dispositif de contrepoids (3) et l'axe de basculement de la flèche et/ou une élévation de la position verticale du dispositif de contrepoids (3).

8. Grue automotrice selon l'une quelconque des revendications 1 à 7, où le mouvement du dispositif de contrepoids (3) est un mouvement pivotant.

9. Grue automotrice selon l'une quelconque des revendications 1 à 8, où le dispositif de contrepoids (3) est monté en suspension sur la plate-forme tournante (1).

10. Grue automotrice selon la revendication 9, où le dispositif de contrepoids (3) est monté au moyen d'au moins deux supports pendulaires (10) qui viennent en prise avec au moins un bras de support (11) en saillie au moins partiellement horizontale.

11. Grue automotrice selon l'une quelconque des revendications 4 à 10, avec au moins une autre tige d'accouplement (6) sur laquelle est formé le point d'application de force (8) complémentaire.

12. Grue automotrice selon la revendication 11, où le mouvement de l'au moins une autre tige d'accouplement (6) lors du basculement de la flèche (2) est guidé relativement à la plate-forme tournante (1), notamment au moyen d'au moins un support de guidage (12) monté en un point d'appui fixe par rapport à la plate-forme tournante (1) et qui vient en prise avec l'autre tige d'accouplement (6), en particulier dans la zone du point d'application de force complémentaire (8).

13. Grue automotrice selon l'une quelconque des revendications 4 à 12, où la tige d'accouplement (5) avec le point d'application de force (7) apte à être éloigné est montée sur le dispositif de contrepoids (3) et/ou la tige d'accouplement (6) guidée est montée sur la flèche (2).

14. Grue automotrice selon l'une quelconque des revendications 1 à 13, où le dispositif de contrepoids (3) est configuré pour être arrêté relativement à la plate-forme tournante (1), notamment dans diverses positions.
